# EUROPÄISCHE PATENTSCHRIFT

(11) **EP 0 822 911 B1**
(45) Veröffentlichungstag und Bekanntmachung des Hinweises auf die Patenterteilung: **19.01.2000**
(21) Anmeldenummer: 95935908.4
(22) Anmeldetag: 05.10.1995
(51) Int. Cl.: B65H 5/00

(54) **VORRICHTUNG ZUM BILDEN EINES STAPELS AUF EINEM TRANSPORTTISCH**
STACKING DEVICE FOR A CONVEYOR TRAY
DISPOSITIF SERVANT A CONSTITUER UNE PILE SUR UN PLATEAU

(30) Priorität: 19.04.1995 DE 19514405
(43) Veröffentlichungstag der Anmeldung: 11.02.1998
(73) Patentinhaber: Eltex-Elektrostatik Gesellschaft mbH, D-79576 Weil am Rhein (DE)
(72) Erfinder: HAHNE, Ernst, August, CH-4123 Allschwil (CH); KÜNZIG, Hermann, D-79575 Weil am Rhein (DE)
(74) Vertreter: Säger, Manfred, Dipl.-Ing.
(86) Internationale Anmeldenummer: EP9503939
(87) Internationale Veröffentlichungsnummer: WO9633119

(56) Entgegenhaltungen:
- DE-A- 4 034 339

## Beschreibung

Die Erfindung betrifft eine Vorrichtung zum Bilden eines Stapels auf einem Transporttisch.

Eine solche Vorrichtung ist an sich bekannt und dient beispielsweise zum Stapeln von Zeitungen, Zeitschriften oder dergleichen von einem sogenannten Kreuzausleger zu einer Schrumpfstation, insbesondere für Folien.

Begünstigt durch Auftragen der Heftung der Zeitschriften und unebene Beilagen neigen solche Stapel von Zeitschriftenexemplaren beim Austritt aus dem Kreuzausleger und beim Transport zu der Schrumpfstation zum Verrutschen oder gar zum Umfallen. Aus diesem Grunde hat man schon Verblockungseinrichtungen vorgesehen, die die beiden Seitenbereiche laden, wodurch die Gefahr des Verrutschens vermindert wird. Stapelroboter können nach dem Kreuzausleger dann nicht eingesetzt werden, wenn ein verrutschter Stapel vorliegt, der nicht aufgenommen werden kann.

Aus der DE-A-40 34 339 ist eine Methode und ein Gerät für elektrostatisches Laden von mehreren Papierbogen zum zeitweiligen Zusammenhaften derselben bekannt. Mit der Methode und dem Gerät gemäß der DE-A-40 34 339 werden entgegengesetzte elektrostatische Ladungen in Papierstapel und Papierriese eingedrückt, um die abstoßende Kraft der an beiden Seiten der einzelnen Papierbogen befindlichen elektrostatischen Ladungen gleicher Polarität zu überkommen und dadurch ein zeitweiliges Zusammenhaften der Bogen zu erzielen. Allerdings hat sich in der Praxis gezeigt, daß auch beim Konzept gemäß der DE-A-40 34 339 die Papierstapel und Papierriese nicht ohne störendes Umherrutschen und Verschieben der Bogen von einer Station zur anderen transportiert werden können.

Der Erfindung liegt die Aufgabe zugrunde, bei einer gattungsgemäßen Vorrichtung die aufgeschichteten Stapel von Gegenständen stabiler auszurichten.

Diese Aufgabe wird bei einer gattungsgemäßen Vorrichtung gemäß dem Oberbegriff des Hauptanspruches erfindungsgemäß durch dessen kennzeichnende Merkmale gelöst.

Nach dem erfindungsgemäßen Lösungsgedanken werden die Gegenstände, bevor sie auf den Stapel gelangen, durch eine gesonderte Aufladeeinrichtung aufgeladen, wodurch im Stapel selbst schon eine Gegenpolarität vorhanden ist mit Bezug auf die durch die Aufladungselektroden mit elektrostatischer Ladung aufgeladenen, einander abgewandten Seitenbereiche des Stapels, die senkrecht zur Transportrichtung ausgerichtet sind. Nachdem der Papierstapel eine höhere Dielektrizitätskonstante als Luft aufweist, konzentriert sich das elektrische Feld in diesem Bereich. Zusätzlich zu dieser Konzentration ergibt sich eine Feldkonzentration in den überschüssigen Lufteinschlüssen im Stapel, so daß die Feldkraftwirkung im Stapel und in der Ladungsansammlung an der Oberfläche die Luft im Stapel verdrängt. Dies führt zu einer erheblich höheren Adhäsion der Exemplare zueinander, wodurch der Stapel mechanisch verblockt und infolgedessen gehaltert wird. Hierbei wird davon ausgegangen, daß der Transporttisch an Masse gelegt ist, so daß sich das elektrische Feld von jedem Seitenbereich bogenförmig auf den Transporttisch hin ausrichtet.

In zweckmäßiger Ausgestaltung der Erfindung wird der fertiggestellte Stapel nicht mittels der beiden seitlich angeordneten Aufladungselektroden mit einer Polarität, sondern zusätzlich auf der dem Transporttisch gegenüberliegenden Oberseite mit einer weiteren Aufladungselektrode mit demgegenüber umgekehrter Polarität aufgeladen, wodurch der Verblockungseffekt noch weiter verbessert werden kann. Mit ganz besonderem Vorteil weist die Aufladeeinrichtung zumindest ein endlos umlaufendes Förderband auf, auf dessen Obertrum die Gegenstände zuförderbar sind, und ist die abgabeseitige Umlenkung des Förderbandes über dem Transporttisch angeordnet. Hierbei ist dem Obertrum des Förderbandes eine quer zu dessen Transportrichtung sich erstreckende zweite weitere Aufladungselektrode zugeordnet. Es kann auch dem Förderband ein weiteres, endlos umlaufendes Förderband zugeordnet sein, dessen Untertrum dem Obertrum des Förderers zugeordnet ist und mit gleicher Geschwindigkeit umläuft. Hierbei ist zweckmäßigerweise dem Obertrum des weiteren Förderers eine Entladungselektrode zugeordnet.

Weitere zweckmäßige Ausgestaltungen und Weiterbildungen der Erfindung sind in den Unteransprüchen gekennzeichnet.

Ein bevorzugtes Ausführungsbeispiel wird nachfolgend unter Bezugnahme auf die Zeichnung näher erläutert. In dieser zeigt:
- Figur 1: eine schematische Draufsicht auf eine Vorrichtung zum Bilden eines Stapels mit Zeitschriften mittels eines Kreuzauslegers;
- Figur 2: die Vorrichtung gemäß Fig. 1, in Ansicht; und
- Figur 3: eine schematische Darstellung der gesamten Vorrichtung.

In Fig. 1 ist der insgesamt mit 5 bezeichnete Kreuzausleger schematisch dargestellt. Mit diesem wird ein insgesamt mit 6 (Fig. 2) bezeichneter Stapel aus Zeitschriften auf dem insgesamt mit 7 bezeichneten Transporttisch abgelegt. Dieser Stapel 6 wird dann in Transportrichtung 8 (Fig. 1) zu einer nächsten Arbeitsstation, beispielsweise einer Schrumpfstation, weitergeleitet, in der der Stapel 6 in Folien eingepackt und dann geschweißt oder aber mittels Schrumpffolie geschrumpft wird.

Zur Herstellung einer mechanischen Eigensteifigkeit des Stapels 6 wird dieser elektrostatisch verblockt. Hierbei sind an den beiden Seitenflächen 9, 10 des Stapels 6 beim wiedergegebenen Ausführungsbeispiel je zwei Aufladungselektroden lla, llb einerseits und 12a, 12b andererseits vorgesehen. Diese Aufladungselektroden lla, 11b, 12a, 12b verlaufen senkrecht zur Transportrichtung 8 und erstrecken sich senkrecht zu dem Transporttisch 7 bis zur vollständigen Höhe des Stapels 6, und zwar auf seinen beiden Seiten 9, 10. Hierbei werden die beiden Seiten 9, 10 mit negativer Polarität aufgeladen.

Weiterhin ist zusätzlich eine parallel zur Transportrichtung 8 über dem Stapel 6 angeordnete weitere Aufladungselektrode 13 vorgesehen, welche auf der dem Transporttisch 7 entgegengesetzten Oberseite 14 des Stapels 6 nahe dessen Oberfläche angeordnet ist.

Obgleich dies der Darstellung der Fig. 1 bzw. der Fig. 2 nicht explizit entnehmbar ist, kann der aus den Aufladungselektroden 11a, 11b, 12a, 12b und der weiteren Aufladungselektrode 13 gebildete Aufladerahmen in Form eines kopfstehenden "U" mittels als Magnetfüßchen ausgebildeter Füßchen aufstellbar ausgebildet sein, wobei die Verblockungseinrichtung mehrere derartige, in ihrer Höhe und in ihrer Breite verstellbare Aufladerahmen aufweisen kann.

Anstelle der Ausrichtungen und Anordnungen der Elektroden wie beim wiedergegebenen Ausführungsbeispiel ist es auch möglich, die Seitenelektroden quer, beispielsweise diagonal zu der Seitenfläche 9, 10 des Stapels 6 oder auch rechtwinklig oder quer bzw. diagonal auf der Oberseite 14 die weitere Aufladungselektrode 13 anzuordnen. Die weitere Aufladungselektrode 13 wird hierbei mit entgegengesetzter Polarität mit Bezug auf die Aufladungselektroden 11a, 11b, 12a, 12b aufgeladen.

Vor der in Fig. 1 bzw. Fig. 2 dargestellten Verblockungseinrichtung ist eine Aufladeeinrichtung 20 vorgesehen, wie in Fig. 3 dargestellt. Diese weist zumindest einen Förderer 21 als endlos umlaufendes Förderband 22 auf, auf dessen Obertrum 23 die Gegenstände zuförderbar sind. Die abgabeseitige Umlenkung des Förderbandes 22 ist über dem Transporttisch 7 angeordnet. Dem Obertrum 23 des Förderbandes 22 ist eine quer zu dessen Transportrichtung sich erstreckende zweite weitere Aufladungselektrode 24 zugeordnet, mittels der die auf dem Obertrum transportierten Gegenstände aufgeladen werden können.

Dem Förderer 21 ist ein weiteres umlaufendes Förderband 25 eines weiteren Förderers 26 zugeordnet, dessen Untertrum dem Obertrum 23 des Förderers 21 zugeordnet ist sowie mit gleicher Geschwindigkeit umläuft. Dem Obertrum des weiteren Förderers 26 ist eine Entladungselektrode 27 zugeordnet, die sich ebenfalls vorzugsweise quer zu dessen Umlaufrichtung erstreckt. Durch diese Vorrichtung werden Gegenstände zwischen den beiden Trumen zur Abgabestelle transportiert und hierbei von der zweiten weiteren Aufladungselektrode 24 aufgeladen.

## Patentansprüche

1. Vorrichtung zum Bilden eines auf einem Tisch (7) in Transportrichtung (8) weiterzutransportierenden Stapels (6) von gestapelten Gegenständen, wie z. B. gestapelten Zeitungen, Zeitschriften oder dergleichen, wobei der Stapel (6) zu einer weiteren anderen Arbeitsstation, beispielsweise während des Weitertransports von einem Kreuzausleger (5) zu einem Schrumpftunnel, weitertransportiert wird und wobei eine Verblockungseinrichtung für den Stapel (6) vorgesehen ist, die zumindest je eine, in Transportrichtung (8) beiderseits neben dem Stapel (6) angeordnete Aufladungselektrode (11a, 11b; 12a, 12b) aufweist,
**dadurch gekennzeichnet,**
daß die Verblockungseinrichtung eine gesonderte Aufladeeinrichtung (20) zum elektrostatischen Aufladen jedes Gegenstandes aufweist, bevor er auf den Stopel gelangt.

2. Vorrichtung gemäß Anspruch 1, dadurch gekennzeichnet, daß zumindest zwei Aufladungselektroden (11a, 11b; 12a, 12b) der Verblockungseinrichtung gleiche Polarität aufweisen.

3. Vorrichtung gemäß Anspruch 1 oder 2, dadurch gekennzeichnet, daß der Tisch als Transporttisch (7) ausgebildet sowie an Masse gelegt ist.

4. Vorrichtung gemäß einem der Ansprüche 1 bis 3, dadurch gekennzeichnet, daß die Verblockungseinrichtung über dem Stapel (6) zumindest eine weitere Aufladungselektrode (13) mit zu den Aufladungselektroden (11a, 11b; 12a, 12b) entgegengesetzter Polarität aufweist.

5. Vorrichtung gemäß Anspruch 4, dadurch gekennzeichnet, daß die zumindest eine weitere Aufladungselektrode (13) positive Polarität aufweist.

6. Vorrichtung gemäß Anspruch 4 oder 5, dadurch gekennzeichnet, daß die Aufladungselektroden (11a, 11b; 12a, 12b) und die zumindest eine weitere Aufladungselektrode (13) im wesentlichen quer zur Transportrichtung (8) angeordnet sind.

7. Vorrichtung gemäß Anspruch 6, dadurch gekennzeichnet, daß der aus zumindest zwei der Aufladungselektroden (11a, 11b; 12a, 12b) und der zumindest einen weiteren Aufladungselektrode (13) gebildete Aufladerahmen in Form eines kopfstehenden "U" mittels Füßchen aufstellbar ausgebildet ist.

8. Vorrichtung gemäß Anspruch 7, dadurch gekennzeichnet, daß die Füßchen als Magnetfüßchen ausgebildet sind.

9. Vorrichtung gemäß Anspruch 7 oder 8, dadurch gekennzeichnet, daß die Verblockungseinrichtung mehrere Aufladerahmen aufweist.

10. Vorrichtung gemäß Anspruch 9, dadurch gekennzeichnet, daß die mehreren Aufladerahmen der Verblockungseinrichtung in ihrer Höhe und/oder in ihrer Breite verstellbar sind.

11. Vorrichtung gemäß einem der Ansprüche 2 bis 10, dadurch gekennzeichnet, daß die Aufladeeinrichtung (20) zumindest einen Förderer (21) als endlos umlaufendes Förderband (22) aufweist, auf dessen Obertrum (23) die Gegenstände zuförderbar sind, und daß die abgabeseitige Umlenkung des Förderbandes (22) über dem Tisch (7) angeordnet ist.

12. Vorrichtung gemäß Anspruch 11, dadurch gekennzeichnet, daß dem Obertrum (23) des Förderbandes (22) eine quer zu dessen Transportrichtung sich erstreckende zweite weitere Aufladungselektrode (24) zugeordnet ist.

13. Vorrichtung gemäß Anspruch 11 oder 12, dadurch gekennzeichnet, daß dem Förderer (21) ein weiteres endlos umlaufendes Förderband (25) eines weiteren Förderers (26) zugeordnet ist, dessen Untertrum dem Obertrum (23) des Förderers (21) zugeordnet ist und mit gleicher Geschwindigkeit umläuft.

14. Vorrichtung gemäß Anspruch 13, dadurch gekennzeichnet, daß dem Obertrum des weiteren Förderers (26) eine Entladungselektrode (27) zugeordnet ist.

## Claims

1. A device for forming a stack (6) of stacked articles such as for example stacked newspapers, journals or the like, which are to be further transported on a table (7) in the transport direction (8), wherein the stack (6) is further transported to a further different working station, for example during further transportation from a cross feeder (5) to a shrinkage tunnel and wherein there is provided a blocking device for the stack (6), which blocking device has at least one respective charging electrode (11a, 11b; 12a, 12b) arranged on respective sides beside the stack (6) in the transport direction (8), characterised in that the blocking device has a separate charging device (20) for electrostatic charging of each article before it passes on to the stack.

2. A device according to claim 1 characterised in that at least two charging electrodes (11a, 11b; 12a. 12b) of the blocking device are of the same polarity.

3. A device according to claim 1 or claim 2 characterised in that the table is in the form of a transport table (7) and is connected to earth.

4. A device according to one of claims 1 to 3 characterised in that above the stack (6) the blocking device has at least one further charging electrode (13) of a polarity which is opposite to the charging electrodes (11a, 11b; 12a, 12b).

5. A device according to claim 4 characterised in that the at least one further charging electrode (13) is of positive polarity.

6. A device according to claim 4 or claim 5 characterised in that the charging electrodes (11a, 11b; 12a, 12b) and the at least one further charging electrode (13) are arranged substantially transversely with respect to the transport direction (8).

7. A device according to claim 6 characterised in that the charging frame which is formed from at least two of the charging electrodes (11a, 11b; 12a, 12b) and the at least one further charging electrode (13) is in the form of an inverted 'U' adapted to be set up by means of foot members.

8. A device according to claim 7 characterised in that the foot members are in the form of magnetic foot members.

9. A device according to claim 7 or claim 8 characterised in that the blocking device has a plurality of charging frames.

10. A device according to claim 9 characterised in that the plurality of charging frames of the blocking device are adjustable in respect of their height and/or width.

11. A device according to one of claims 2 to 10 characterised in that the charging device (20) has at least one conveyor (21) in the form of an endlessly circulating conveyor belt (22), on the top run (23) of which the articles can be supplied, and that the discharge-end change in direction of the conveyor belt (22) is arranged above the table (7).

12. A device according to claim 11 characterised in that associated with the top run (23) of the conveyor belt (22) is a second further charging electrode (24) extending transversely with respect to the transport direction of the conveyor belt.

13. A device according to claim 11 or claim 12 characterised in that associated with the conveyor (21) is a further endlessly circulating conveyor belt (25) of a further conveyor (26), the bottom run of which is associated with the top run (23) of the conveyor (21) and circulates at the same speed.

14. A device according to claim 13 characterised in that a discharging electrode (27) is associated with the top run of the further conveyor (26).

## Revendications

1. Dispositif pour former une pile (6) d'objets empilés comme, par exemple, des journaux, revues ou équivalents empilés qu'il s'agit de transférer sur une table (7) dans une direction de transport (8), la pile (6) étant transférée à une autre station de travail, par exemple, pendant le transfert entre un appareil (5) de dépose en croix et un tunnel d'emballage sous film et dans lequel il est prévu un dispositif de blocage pour la pile (6), qui présente au moins une électrode de charge (11a, 11b ; 12a, 12b) de chaque côté, disposée à côté de la pile (6) dans la direction du transport (8),
**CARACTERISE** en ce que le dispositif de blocage présente un dispositif de charge séparé (20) pour charger chaque objet d'électricité statique avant qu'il ne parvienne sur la pile.

2. Dispositif selon la revendication 1, **caractérisé** en ce qu'au moins deux électrodes de charge (11a, 11b ; 12a, 12b) du dispositif de blocage présentent la même polarité.

3. Dispositif selon la revendication 1 ou 2, **caractérisé** en ce que la table constitue une table de transport (7) et cette table est mise à la masse.

4. Dispositif selon une des revendications 1 à 3, **caractérisé** en ce que, au dessus de la pile (6), le dispositif de blocage présente au moins une autre électrode de charge (13) ayant une polarité inverse de celle des électrodes de charge (11a, 11b ; 12a, 12b).

5. Dispositif selon la revendication 4, **caractérisé** en ce qu'au moins l'autre électrode de charge (13) présente une polarité positive.

6. Dispositif selon la revendication 4 ou 5, **caractérisé** en ce que les électrodes de charge (11a, 11b ; 12a, 12b) et au moins l'autre électrode de charge (13) sont disposées sensiblement transversalement à la direction du transport (8).

7. Dispositif selon la revendication 6, **caractérisé** en ce que le cadre de charge formé d'au moins deux des électrodes de charge (11a, 11b ; 12a, 12b) et de au moins l'autre électrode de charge (13) présente la forme d'un "U" retourné, qui peut être porté au moyen de petits pieds.

8. Dispositif selon la revendication 7, **caractérisé** en ce que les petits pieds sont constitués par des petits pieds magnétiques.

9. Dispositif selon la revendication 7 ou 8, **caractérisé** en ce que le dispositif de blocage présente plusieurs cadres de charge.

10. Dispositif selon la revendication 9, **caractérisé** en ce que les cadres de charge du dispositif de blocage sont réglables en hauteur et/ou en largeur.

11. Dispositif selon une des revendications 2 à 10, **caractérisé** en ce que le dispositif de charge (20) présente au moins un transporteur (21) constitué par une bande transporteuse (22) circulant sans fin sur le brin supérieur (23) duquel les objets peuvent être acheminés et en ce que le renvoi de la bande transporteuse (22) côté sortie est disposée au-dessus de la table (7).

12. Dispositif selon la revendication 11, **caractérisé** en ce qu'au brin supérieur (23) de la bande transporteuse (22) est associée une deuxième électrode de charge additionnelle (24), qui s'étend transversalement à sa direction de transport.

13. Dispositif selon la revendication 11 ou 12, **caractérisé** en ce qu'au transporteur (21) est associée une autre bande transporteuse (25) circulant sans fin, appartenant à un transporteur additionnel (26) et dont le brin inférieur coopère avec le brin supérieur (23) du transporteur (21) et circule à la même vitesse.

14. Dispositif selon la revendication 13, **caractérisé** en ce qu'une électrode de décharge (27) est associée au brin supérieur du transporteur additionnel (26).
